# EUROPÄISCHE PATENTSCHRIFT

(11) **EP 3 548 300 B1**
(45) Veröffentlichungstag und Bekanntmachung des Hinweises auf die Patenterteilung: **19.10.2022**
(21) Anmeldenummer: 17816414.1
(22) Anmeldetag: 30.11.2017
(51) Int. Cl.: B42D 25/41, B42D 25/485, B42D 25/305, B42D 25/328, B42D 25/378, B42D 25/23, B42D 25/24, B42D 25/29

(54) **VERFAHREN ZUM HERSTELLEN UND ZUM PRÜFEN EINES SICHERHEITSDOKUMENTS UND SICHERHEITSDOKUMENT**
METHOD FOR PRODUCING AND CHECKING A SECURITY DOCUMENT AND A SECURITY DOCUMENT
PROCÉDÉ DE FABRICATION ET DE VÉRIFICATION D'UN DOCUMENT DE SÉCURITÉ ET DOCUMENT DE SÉCURITÉ

(30) Priorität: 30.11.2016 DE 102016123136
(43) Veröffentlichungstag der Anmeldung: 09.10.2019
(73) Patentinhaber: Bundesdruckerei GmbH, 10969 Berlin (DE)
(72) Erfinder: FISCHER, Jörg, 13053 Berlin (DE); TRÖLENBERG, Stefan, 15749 Mittenwalde OT Ragow (DE); SCHMALZ, Frank, 81371 München (DE)
(74) Vertreter: Bittner, Thomas L.
(86) Internationale Anmeldenummer: PCT/DE2017/101032
(87) Internationale Veröffentlichungsnummer: WO 2018/099521

(56) Entgegenhaltungen:
- EP-A1- 2 886 362
- EP-A2- 0 219 012
- WO-A1-2014/135372
- WO-A2-2016/157168
- DE-A1-102006 057 125
- DE-A1-102013 113 340

## Beschreibung

Die Erfindung betrifft Verfahren zum Herstellen und zum Prüfen eines Sicherheitsdokuments sowie ein Sicherheitsdokument.

### Hintergrund

Sicherheitsdokumente sind in verschiedenen Ausführungsformen bekannt. Hierzu gehören beispielsweise Reisepass, Führerschein, Personalausweis und andere Ausweise sowie andere Identitätsnachweise. Das Sicherheitsdokument kann zum Beispiel mit einer Plastikkarte ausgeführt sein.

Das Sicherheitsdokument kann ein oder mehrere Sicherheitsmerkmaie aufweisen. Zu den Sicherheitsmerkmalen gehören zum Beispiel Druck- und Farbeffekte, beispielsweise der Regenbogendruck (irisdruck), sowie fluoreszierende Farben. Auch holographische Merkmale können ergänzend oder alternativ vorgesehen sein. Zum Beispiel in Verbindung mit dem Führerschein kann ein Sicherheitsmerkmal mittels Aufdrucken eines Strichcodes ausgebildet sein. Hierbei handelt es sich um einen 1D-Code, in welchem Informationen (Daten) mittels binärer Symbole kodiert sind. Daneben ist zum Beispiel der QR-Code als solcher bekannt, der einen (optischen) 2D-Code darstellt, in welchem die Informationen ebenfalls mit binären Symbolen kodiert sind.

In Dokument WO 2016 / 157 168 A2 wird ein Medium bereitgestellt, auf das ein maschinenlesbares Bild gedruckt ist. Das Medium kann mehrere Ansichten des maschinenlesbaren Bildes aufweisen, wenn aus verschiedenen Blickwinkeln betrachtet. Die Ansichten weisen ein jeweiliges sichtbares Element auf.

Das Dokument DE 10 2006 057 125 A1 betrifft ein Sicherheitselement mit einem für eine Information codierenden Barcode, wobei der Barcode Barcode-Elemente mit verschiedenen Farben, die jeweils für verschiedene Zeichenwerte codieren, umfasst und wobei der Barcode als optisch variables Element ausgebildet ist, sowie Sicherheits- und/ oder Wertdokumente mit einem solchen Sicherheitselement und Verfahren zur Herstellung und Auslesung solcher Sicherheitselemente.

Das Dokument 10 2013 113 340 A1 betrifft ein Verfahren zum Authentifizieren eines optisch variablen Sicherheitselements, insbesondere eines diffraktiven Sicherheitselements, mit den Schritten Aufnehmen einer Bildfolge mit mindestens einem Einzelbild des Sicherheitselements mittels eines Sensors, insbesondere eines Handgeräts, und Überprüfen, ob zumindest eine vorgegebene optische Information in zumindest einem Einzelbild der Bildfolge vorliegt.

Dokument EP 0 219 012 A2 offenbart einen Datenträger, zum Beispiel eine Ausweis- oder Kreditkarte, welcher in seinem Inneren Informationen enthält, die mit Hilfe eines Laserstrahls in Form von irreversiblen Änderungen optischer Eigenschaften eingebracht sind. Um den optischen Eindruck des Datenträgers vielfältiger gestalten zu können, ist auf der Oberfläche des Datenträgers eine Kunststoffschicht mit einem Linsenraster vorgesehen. Der Laserstrahl durchdringt das Linsenraster und erzeugt in dem darunterliegenden Bereich die gewünschte optische Information. Durch das Linsenraster werden die Bereiche der Informationsaufzeichnung begrenzt. Durch die Wirkung der Linsen lässt sich die aufgezeichnete Information nur aus bestimmten Winkeln erkennen. Das Erfassen der gesamten Information geschieht unter dem gleichen Winkel, unter dem zuvor die Information mit Hilfe des Laserstrahls durch das Linsenraster aufgezeichnet wurde. Ein photografisches oder elektrophotografisches Kopieren des Datenträgers ist nicht möglich.

Dokument WO 2014 / 13 53 72 A1 offenbart ein Dokument mit einem buchartigen Aufbau und Verfahren zum Verifizieren eines solchen Dokuments sowie zur Authentifizierung einer Person.

Im Dokument EP 2 886 362 A1 ist ein Wertdokument offenbart, insbesondere eine Banknote, die ein visuell und maschinell lesbares individualisierendes Kennzeichen aufweist, welches aus alphanummerischen Zeichen gebildet wird. Das Wertdokument weist ein maschinell lesbares Prüfelement auf. Es ist vorgesehen, dass das individualisierende Kennzeichen eine maschinell lesbare Codierung aufweist und dass das Prüfelement die Art der Codierung zur Verifikation der Echtheit der individualisierenden Kennzeichens in einer codierten Form enthält.

### Zusammenfassung

Aufgabe der Erfindung ist, verbesserte Technologien für ein Sicherheitsdokument anzugeben, mit denen verbesserte Sicherheitsmerkmale ausbildbar sind, um die Fälschungssicherheit weiter zu erhöhen. Nach einem Aspekt soll eine mobile Verifikation unter Nutzung maschinenauswertbaren Merkmalen ermöglicht sein,

Zur Lösung der Aufgabe sind ein Verfahren zum Herstellen sowie ein Verfahren zum Prüfen eines Sicherheitsdokuments nach den unabhängigen Ansprüchen 1 und 11 sowie ein Sicherheitsdokument nach dem unabhängigen Anspruch 10 vorgeschlagen. Weitere Ausgestaltungen sind Gegenstand von abhängigen Unteransprüchen.

Nach einem Aspekt ist ein Verfahren zum Herstellen eines Sicherheitsdokuments geschaffen. Bei dem Verfahren wird ein Substrat für ein Sicherheitsdokument bereitgestellt. Auf dem Substrat wird ein optisch auslesbares Sicherheitsmerkmal hergestellt, in welchem aus ersten und zweiten Informationen bestehende sicherheitsrelevante Informationen (Daten) kodiert sind. Hierbei werden mittels eines Codegenerators die ersten Informationen und die zweiten Informationen in einen ersten und einen zweiten Code codiert, in welchen die ersten und die zweiten Informationen jeweils mittels binärer Symbole kodiert sind. Mit Hilfe einer Bearbeitungsvorrichtung werden der erste und der zweite Code als ein erster und ein zweiter optischer 1D-, 2D- oder 3D-Code auf dem Substrat in einem ersten und einem zweiten Auslesebereich aufgebracht, derart, dass der erste Code unter einem ersten Blickwinkel relativ zur Oberfläche des Substrats und der zweite Code unter einem zweiten Blickwinkel relativ zur Oberfläche des Substrats optisch auslesbar sind, wobei der zweite Blickwinkel von dem ersten Blickwinkel verschieden ist.

Nach einem weiteren Aspekt ist ein Sicherheitsdokument geschaffen, welches ein Substrat und ein auf dem Substrat optisch auslesbar aufgebrachtes Sicherheitsmerkmal aufweist. Das Sicherheitsmerkmal umfasst einen ersten Code und einen zweiten Code. Der erste Code ist als ein erster optischer 1D-, 2D- oder 3D-Code in einem ersten Auslesebereich auf dem Substrat aufgebracht, derart, dass der erste Code unter einem ersten Blickwinkel relativ zur Oberfläche des Substrats optisch auslesbar ist. Der zweite Code ist ein zweiter optischer 1D-, 2D- oder 3D-Code in einem zweiten Auslesebereich, welcher wahlweise mit dem ersten Auslesebereich zumindest teilweise überlappt, auf dem Substrat, welcher unter einem zweiten Blickwinkel relativ zur Oberfläche des Substrats optisch auslesbar ist, wobei der zweite Blickwinkel von dem ersten Blickwinkel verschieden ist. Der erste Code repräsentiert mittels binärer Symbole codierte erste Informationen. Der zweite Code repräsentiert mittels binärer Symbole codiert zweite Informationen.

Die ersten und die zweiten Informationen bilden zusammen eine Gesamtinformation.

Die sicherheitsrelevanten Informationen des Sicherheitsdokuments können zum Beispiel für eine Identitätsprüfung einer Person, welcher das Sicherheitsdokument zugeordnet ist, ausgelesen und geprüft werden.

Ein weiterer Aspekt betrifft ein Verfahren zum Prüfen eines Sicherheitsdokuments. Bei dem Verfahren wird ein Sicherheitsdokument bereitgestellt, welches ein optisch auslesbares Sicherheitscodemerkmal aufweist. Das Sicherheitscodemerkmal wird optisch ausgelesen. Hierbei wird mittels einer optischen Leseeinrichtung ein erster Code in einem ersten Auslesebereich eines Substrats des Sicherheitsdokuments unter einem ersten Blickwinkel relativ zur Oberfläche des Substrats optisch ausgelesen, wobei der erste Code ein erster optischer 1D-, 2D- oder 3D-Code ist. Mittels der optisches Leseeinrichtung wird ein zweiter Code in einem zweiten Auslesebereich des Substrats des Sicherheitsdokuments, welcher wahlweise mit dem ersten Auslesebereich zumindest teilweise überlappt, unter einem zweiten Blickwinkel relativ zur Oberfläche des Substrats optisch ausgelesen, wobei der zweite Blickwinkel von dem ersten Blickwinkel verschieden ist und der zweite Code ein zweiter optischer 1D-, 2D- oder 3D-Code ist. Sicherheitsrelevante Informationen, die dem Sicherheitscodemerkmal zugeordnet sind und aus ersten und zweiten Informationen bestehen, werden bestimmt, wobei hierbei mithilfe einer Dekodiereinrichtung die ersten Informationen mittels Dekodieren des ausgelesenen ersten Codes und die zweiten Informationen mittels Dekodieren des ausgelesenen zweiten Codes bestimmt werden.

Die sicherheitsrelevanten Informationen sind auf dem Sicherheitsdokument mittels des Sicherheitscodemerkmals in Form des ersten und zweiten Codes bereitgestellt, die jeweils optisch auslesbar sind, aber unter verschiedenen Blickwinkeln relativ zur Oberfläche des Substrats des Sicherheitsdokuments. Um sowohl den ersten wie auch den zweiten Code optisch auszulesen, muss die Relativlage des Substrats des Sicherheitsdokuments in Bezug zur optischen Leseeinrichtung verändert werden, beispielsweise mittels Kippen des Dokuments. Hierdurch ist insbesondere verhindert, dass das Sicherheitscodemerkmal beim Fälschen des Sicherheitsdokuments einfach kopiert werden kann.

Die Bearbeitungsvorrichtung zum Aufbringen des ersten und des zweiten Codes kann eine Lasereinrichtung umfassen, mit der der Code auf das Substrat geschrieben wird, beispielsweise mittels Lasergravur. Es können an sich bekannten Technologien zum Einsatz kommen, um die 1D-, 2D- oder 3D-Codes auf dem Substrat aufzubringen. Die Lasereinrichtung ist nutzbar, den ersten und / oder den zweiten Code mittels Lastertechnologie (Laserbearbeitung oder Laserschreiben) als Blickwinkel abhängige Sicherheitsmerkmale herzustellen, bei denen sich die optisch auslesbare Erscheinung des Sicherheitsmerkmals in Abhängigkeit vom Blickwinkel zur Oberfläche eines Substrats des Sicherheitsdokuments ändert. Zum Beispiel können die Technologien CLI (Changeable Laser Image) und / oder MLI (Multiple Laser Image) verwendet werden, mit denen in einer Ausführung eine Art Kippbild auf dem Sicherheitsdokument bereitgestellt wird. Es entstehen hierbei Teilbilder, die je nach Blickwinkel (Kippen des Sicherheitsdokuments) optisch auslesbar sind.

Die sicherheitsrelevanten Informationen können Informationen zu Daten aus einer maschinenlesbaren Zone des Sicherheitsdokuments umfassen.

Bei dem Sicherheitsdokument kann es sich beispielsweise um einen Reisepass, einen Führerschein, einen Personalausweis oder eine identitätskarte (ID-Karte) handeln, zum Beispiel in Form einer Plastikkarte. Technologien zum Ausbilden von 1D-, 2D- oder 3D-Codes an einer solchen Plastikkarte sind in verschiedenen Ausführungen als solche bekannt. Beispielsweise kann der Code auf einer Kunststofffolie hergestellt werden, die in einem laminierten Plastikkörper der Kunststoffkarte innenliegend angeordnet ist.

Die Formulierung "Sicherheitsdokument", das alternativ als Wert- oder Sicherheitsdokument bezeichnet werden kann, kann in der hier verwendeten Bedeutung insbesondere ein Dokument ausgewählt aus der folgenden Gruppe sein: ein Personalausweis, ein Führerschein, ein Zugangskontrollausweis oder ein anderes ID-Dokument, beispielsweise eine ID-Karte, ein Fahrzeugschein, eine Scheck-, Bank-, Kredit- oder Barzahlungskarte, Kundenkarte, Gesundheitskarte, ein Firmenausweis, Berechtigungsnachweis, Mitgliedsausweis, Fahrzeugschlüssel, Gesundheits- oder Fitness-Tracker, Banknote, Geschenk- oder Einkaufsgutschein oder ein sonstiger Berechtigungsnachweis oder noch ein anderes Dokument. Das Sicherheitsdokument kann insbesondere eine Smartcard sein, wenn das Dokument in Kartenform vorliegt. Das Sicherheitsdokument kann im Format ID-1, ID-2, ID-3 oder in einem anderen normierten oder nicht normierten Format vorliegen.

Auf dem Substrat können der erste Auslesebereich mit einem ersten farblichen Hintergrund und der zweite Auslesebereich mit einem zweiten farblichen Hintergrund ausgebildet werden, wobei eine farbliche Erscheinung (Farbton) der ersten farblichen Hintergrunds und des zweiten farblichen Hintergrunds zumindest dann verschieden ist, wenn der erste Auslesebereich unter dem ersten Blickwinkel und der zweite Auslesebereich unter dem zweiten Blickwinkel betrachtet werden. Technologien zum Ausbilden eines farblichen Hintergrunds, der seinen Farbton in der Abhängigkeit vom Blickwinkel ändert, sind als solche bekannt. So ist sogenannte "Optical Variable Ink" bekannt, also Tinte, die den Farbton in Abhängigkeit vom Blickwinkel auf die Oberfläche ändert, auf der mittels der Tinte Zeichen aufgebracht sind. In diesem Zusammenhang kann vorgesehen sein, dass die beim optischen Auslesen der Codes mittels der optischen Leseeinrichtung erzeugten (digitalen) Bilder bei der anschließenden Dekodierung und Auswertung auch dahingehend geprüft werden, ob der durch die Änderung des Blickwinkels stattfindende Farbtonumschlag oder -wechsel detektiert wurde. Sollte bei der digitalen Bildauswertung festgestellt werden, dass beim optischen Auslesen des ersten und des zweiten Codes keine Änderung des Farbtons, insbesondere des Farbtons vom Hintergrund, detektiert wird, kann dies zum Fehler der Sicherheitsprüfung führen. Das Sicherheitsdokument wird also als nicht korrekt erkannt. Sicherheitsdokumente mit Sicherheitsmerkmalen, die ein Kipp-, einen Moiré-, einen Bewegungs- und / oder einen 3D-Effekt aufweisen, sind als solche in verschiedenen Ausführungen bekannt.

Es kann in einer Ausführung vorgehsehen sein, dass sich aufgrund der Änderung des Blickwinkels nicht nur der Farbton des Hintergrundes ändert, sondern sich auch der gesamte Hintergrund bewegt. Diese Ausführungsform kann zum Beispiel mittels Vorsehen eines Zylinderlinsenarrays (als flächige Anordnung von Zylinderlinsen) ausgeführt werden. Unter jeder Einzellinse sind beispielsweise Streifen oder Punkte als Hintergrundmuster mit einer oder mehr Farben als Hintergrund angeordnet. Bei beabstandeter Betrachtung durch das Linsenarray erscheint ein vergrößertes Moiré-Bild, bei beidäugiger Betrachtung mit Tiefenwirkung. Das heißt, bei seitlichem Kippen bewegt sich der Hintergrund, und er wird "dreidimensional" wahrgenommen, als läge er hinter der tatsächlichen Substratebene. Den Vordergrund bilden bei dieser Ausführung jeweils der erste und der zweite Code.

Das Hintergrundmuster kann mittels Drucktechnik zusammen mit dem normalen Sicherheitsdruck hergestellt werden. Die darüber liegenden Linsen können mit Hilfe anschließender Lamination der Folienlagen mit speziellen Laminierblechen ausgeformt werden. In einen solchen Dokumentenrohling können die zwei Codes durch Laserpersonalisierung eingebracht werden.

Die Überprüfung kann zum Beispiel mit einem Mobiltelefon erfolgen. Hier werden beim Kippen des Dokuments nicht nur die zwei Codes (Vordergrund) erfasst, sondern es wird auch das Hintergrundmuster geprüft. Es kann hierbei in mehreren Einzelbildern oder als Videosequenz die Relativbewegung des Vordergrundes zum Hintergrundmuster oder die Relativbewegung des Hintergrundmusters zum Dokumentenrand erfasst werden. Es können hierbei mehrere Parameter geprüft werden, zum Beispiel Farben, Streifenmusterbreite, Weg der Bewegung oder dergleichen.

Der erste und / oder der zweite Code können als optischer Code binärer Symbol gemäß einer Codeart aus der folgenden Gruppe ausgebildet werden: 1D-Strichcode, 2D-Stapeicode, 2D-Matrixcode, 2D-QR-Code und 3D-Farbcode. Beim 1D-Strichcode sind die Informationen (Daten) mittels binärer Symbole in Form von Strichen codiert. Der 2D-Stapelcode kann übereinander gestapelte 1D-Strichcodes aufweisen. Andere Formen oder Arten des optischen 2D-Codes, bei dem die Daten mittels binärer Symbole kodiert sind, weisen demgegenüber keine Striche auf, sondern binäre Pixel oder Punkte. Hierzu gehören beispielsweise der 2D-Matrixcode und der 2D-QR-Code. Beim optischen 3D-Code binärer Symbole tritt eine Farbgebung hinzu. Sämtlichen Arten des optischen Codes gemeinsam ist, dass die Informationen oder Daten mittels binärer Symbole (Striche, Pixel, Punkte) kodiert werden.

Der erste und der zweite Code können unterschiedlichen Codearten entsprechend ausgebildet werden. Alternativ können der erste und der zweite Code derselben Codeart entsprechend hergestellt sein. So können der erste und der zweite Code, die unter unterschiedlichen Blickwinkel optisch auslesbar sind, jeweils als 1 D-Strichcode oder als 2D-QR-Code ausgeführt sein. Beide Codes enthalten Teilinformationen, die zusammen die sicherheitsrelevanten Informationen bilden, die dem Sicherheitscodemerkmal auf dem Sicherheitsdokument zugeordnet sind. Hierzu können personenbezogene und / nicht personenbezogene Daten gehören. Beim Prüfen des Sicherheitsdokuments kann vorgesehen sein, das Sicherheitscodemerkmal als ganzes optisch auszulesen und auszuwerten, also den ersten und den zweiten Code und damit die ersten und die zweiten Informationen berücksichtigend.

Der erste und der zweite Auslesebereich können im Wesentlichen vollständig überlappend angeordnet werden, in einem Überlappungsbereich des ersten und des zweiten Auslesebereichs können der erste und der zweite Code in Abhängigkeit vom Blickwinkel in ein und demselben Abschnitt des Substrats sichtbar sein. Dieses kann für Teile oder den gesamten Code des ersten und des zweiten Codes zutreffen.

Der erste und der zweite Code können auf dem Substrat unter einer flächigen Anordnung optischer Linsen angeordnet werden. Der erste und der zweite Code können in einer innenliegenden Kunststofffolie ausgebildet sein, wenn das Substrat als eine Plastikkarte ausgeführt ist, wobei mehrere Kunststofffolien übereinander laminiert sind, wie dieses an sich für Kunststoffkarten bekannt ist. Die flächige Anordnung optischer Linsen kann das Aufbringen der Codes beim Herstellen des Sicherheitsdokuments unterstützen, beispielsweise mittels Laserlicht. Wahlweise kann hierdurch das Auslesen unter den verschiedenen Blickwinkeln unterstützt werden.

Es kann vorgesehen sein, den ersten und / oder den zweiten Code mittels Laserbearbeitung auf dem Substrat herzustellen. Zum Beispiel können hierbei die Technologien CLI (Changeable Laser Image) sowie MLI (Multiple Laser Image) zum Einsatz kommen. Mittels der Laserbearbeitung kann eine Personalisierung (Laserpersonalisierung) des Sicherheitsdokuments vorgenommen werden, beispielweise dadurch, dass der erste und der zweite Code als Gesamtinformation eine Person identifizieren. Ist das Substrat aus Folienmaterial-Schichten, können diese eine laserlicht-sensitive Schicht umfassen, die mittels des Laserstrahls bearbeitet wird, um hierauf den oder die Codes herzustellen. In einem Ausführungsbeispiel werden die Codes hergestellt, indem die Laserstrahlung durch die flächige Anordnung von Linsen, welche ihrerseits in das Sicherheitsdokument integriert sein kann, zum Beispiel mittels Einlaminieren in Folienschichten, eingestrahlt wird. Das Auslesen der Codes kann dann ebenfalls durch die Linsenanordnung erfolgen.

Die ersten Informationen umfassen einen kryptografischen Schlüssel, der nutzbar ist, um elektronische Daten der zweiten Informationen zu entschlüsseln. Hierbei kann beim Auslesen der ersten Informationen der kryptografische Schlüssel bestimmt oder ausgelesen werden, welcher danach nutzbar ist, von den zweiten Informationen umfasste Daten zu entschlüsseln. Es kann vorgesehen sein, dass die zum Prüfen des Sicherheitsdokuments auswertbaren Daten der zweiten Informationen nicht nur teilweise, sondern insgesamt für eine Auswertung nur zugänglich sind, wenn zuvor die Entschlüsselung für alle Daten der zweiten Informationen mittels des kryptografischen Schlüssels ausgeführt wurden, so dass aus den verschlüsselten Daten Klardaten erzeugt werden, zum Beispiel ein Klartext. Die verschlüsselten Daten können das Ergebnis eines zuvor ausgeführten (primären) Ausleseprozesses betreffend den zweiten Code sein, worauf die Datenentschlüsselung folgen kann (sekundärer Prozess des Auslesens der zweiten Information). Datenverschlüsselungsverfahren mittels kryptografischen Schlüssels sind als solche in verschiedenen Ausführungsformen bekannt.

In Verbindung mit dem Verfahren zum Prüfen des Sicherheitsdokuments können zum Beispiel die folgenden Ausgestaltungen vorgesehen sein.

Beim Auslesen können mittels der Leseeinrichtung Bilder aufgenommen werden, welche ein Kippen des Substrats zwischen dem ersten und dem zweiten Blickwinkel relativ zur optischen Leseeinrichtung dokumentieren oder zeigen.

Bei dieser oder anderen Ausführungsformen können der erste und der zweite Code mit einer tragbaren optischen Leseeinrichtung gelesen und ausgewertet werden, beispielsweise unter Verwendung eines Handscanners oder einer Scann-Einrichtung in einem Mobiltelefon. Die aufgenommenen digitalen Bilddaten werden mittels digitaler Bildbearbeitung oder -verarbeitung dekodiert, um die in dem ersten und dem zweiten Code enthaltenen Informationen zu bestimmen.

Es kann vorgesehen sein, eine Folge von Bildern aufzunehmen, wenigstens zwei Bilder, die die Aufnahmen für den ersten und den zweiten Code unter den unterschiedlichen Blickwinkeln zeigen. Alternativ oder ergänzend kann vorgesehen sein, das optische Auslesen des ersten und des zweiten Codes als Videofilms aufzunehmen, für den dann digitale Bilddaten ausgewertet werden können. Auf diese Weise kann das Verändern der Relativlage des Sicherheitsdokuments zum Verstellen des Blickwinkels zusätzlich dokumentiert werden.

Bei der Auswertung der digitalen Bilddaten kann vorgesehen sein, eine Bestimmung dahingehend durchzuführen, ob die Bildaufnahmen, insbesondere der Videofilm, ein Kippen des Sicherheitsdokuments zeigen. Sollte festgestellt werden, dass das Kippen den Bildaufnahmen, wahlweise unter Berücksichtigung der Prüfung auf einen Farbwechsel, zum Beispiel des Hintergrunds, nicht zu entnehmen ist, kann die Prüfung des Sicherheitsdokuments als nicht korrekter (Fehler) bestimmt werden.

Zum Prüfen des Dokuments kann auf der tragbaren optischen Leseeinrichtung eine Software-Applikation installiert sein, die der digitalen Bildauswertung dient, um die optisch ausgelesene Information zu prüfen. In diesem Zusammenhang kann in den verschiedenen Ausgestaltungen vorgesehen sein, dass die ausgelesenen sicherheitsrelevanten Informationen zusätzlich oder ausschließlich mit Referenzdaten verglichen werden, die in einer Datenbank hinterlegt sind.

Beim optischen Auslesen können mittels der Leseeinrichtung Bilder aufgenommen werden, weiche einen Hintergrundfarbwechsel beim Kippen des Substrats zwischen dem ersten und dem zweiten Blickwinkel relativ zur optischen Leseeinrichtung zeigen. In Verbindung mit dem Hintergrundfarbwechsel oder Hintergrundfarbtonwechsel kann ein Vorgehen vergleichbar der Prüfung des Kippens des Substrats vorgesehen sein. Auch in diesem Zusammenhang kann die Folge von Bildaufnahmen oder der Videofilm mittels digitaler Bildauswertung dahingehend bestimmt werden, ob der Farbwechsel aus den Aufnahmen bestimmt werden kann. Die Prüfung kann vorsehen, dass nur in diesem Fall die Echtheit des Sicherheitsdokuments bestimmt wird.

Zum Prüfen des Sicherheitsdokuments können die ersten Informationen, die zweiten Informationen und / oder die sicherheitsrelevanten Informationen mit Referenzinformation (Referenzdaten) verglichen werden. Die Referenzinformationen können lokal in der optischen Leseeinrichtung und / oder entfernt in einer Datenbank vorliegen, zu der bedarfsweise eine Verbindung zur Datenkommunikation aufgebaut werden kann.

Die vorangehend beschriebenen Ausführungen können einzeln oder in Kombination in Verbindung mit dem Verfahren zum Herstellen und / oder in Verbindung mit dem Verfahren zum Prüfen vorgesehenen sein. Entsprechend gilt dies für das Sicherheitsdokument.

### Beschreibung _von Ausführung

Im Folgenden werden Ausführungsbeispiele unter Bezugnahme auf Figuren einer Zeichnung näher erläutert. Hierbei zeigen:
- Fig. 1: eine schematische Darstellung zum Ablauf eines Verfahrens zum Herstellen einer Sicherheitsdokuments;
- Fig. 2: eine schematische Darstellung zum Ablauf eines Verfahrens zum Prüfen eines Sicherheitsdokuments; und
- Fig. 3: eine schematische Darstellung eines Sicherheitsdokuments, bei dem unter verschiedenen Blick- oder Betrachtungswinkeln optische Codes auslesbar sind.

Fig. 1 zeigt eine schematische Darstellung zum Ablauf eines Verfahrens zum Herstellen eines Sicherheitsdokuments. In einem Schritt 100 wird ein Substrat für das Sicherheitsdokument bereitgestellt. Bei dem Substrat kann es sich beispielsweise um eine Plastikkarte für das Sicherheitsdokument handeln, die zum Beispiel in Form eines Körpers laminierter Kunststofffolien ausgebildet ist. Fig. 3 zeigt eine schematische Darstellung eines Ausführungsbeispiels hierfür.

Zum Herstellen eines optisch auslesbaren Sicherheitscoclemerkmals auf dem Substrat werden sicherheitsrelevante Informationen in Form elektronischer Daten in einem Codegenerator bereitgestellt (Schritt 110). Im Schritt 120 werden die sicherheitsrelevanten Informationen in erste und zweite Informationen aufgeteilt. Mithilfe des Codegenerators wird für die ersten Informationen ein erster Code erzeugt (Schritt 130), in welchem die ersten Informationen (Daten) mittels binärer Symbole kodiert sind. Der erzeugte Code ist ein optischer Code, der als 1D-, 2D- oder 3D-Code auf das Substrat aufgebracht werden kann. Im Schritt 140 wird für die zweiten Informationen (Daten) ein zweiter Code erzeugt, weicher von dem ersten Code verschieden ist und in welchem die zweiten Informationen mittels binärer Symbole codiert sind. Auch der zweite Code kann als optischer 1D-, 2D- oder 3D-Code auf das Substrat aufgebracht werden.

Die sicherheitsrelevanten Informationen können beliebige Informationen umfassen, wozu zum Beispiel personenbezogene Daten und / oder nicht personenbezogene Daten gehören. Es ist vorgesehen, dass die ersten Informationen einen kryptografischen Schlüssel umfassen, der nutzbar ist, um elektronische Daten der zweiten Informationen zu entschlüsseln, beispielsweise beim Prüfen des herzustellenden Sicherheitsdokuments (vgl. weitere Erläuterungen unten).

Im Schritt 150 wird der erste Code als ein erster optischer 1D-, 2D- oder 3D-Code auf das Substrat in einem ersten Auslesebereich mittels einer Bearbeitungsvorrichtung aufgebracht, derart, dass der aufgebrachte erste Code unter einem ersten Blickwinkel relativ zur Oberfläche des Substrats optisch auslesbar ist. Die Bearbeitungsvorrichtung kann beispielsweise eine Lasereinrichtung aufweisen, um den ersten Code auf das Substrat des Sicherheitsdokuments aufzubringen, beispielsweise in eine Kunststofffolienschicht der Plastikkarte.

Im Schritt 160 wird vergleichbar der zweite Code als zweiter optischer 1D-, 2D- oder 3D-Code mittels der Bearbeitungsvorrichtung auf dem Substrat in einem zweiten Auslesebereich, welcher wahlweise mit dem ersten Auslesebereich zumindest teilweise überlappt, aufgebracht, derart, dass der aufgebrachte zweite Code unter einem zweiten Blickwinkel relativ zur Oberfläche des Substrats optisch auslesbar ist, wobei der zweite Blickwinkel von dem ersten Blickwinkel verschieden ist.

Hierdurch ist ein Sicherheitsdokument hergestellt, beispielsweise in Form einer Plastikkarte, bei dem der erste und der zweite Code, die die aufgeteilten sicherheitsrelevanten Informationen in codierter Form enthalten, unter verschiedenen Blick- oder Betrachtungswinkeln optisch auslesbar sind. Hierfür kann eine optische Leseeinrichtung genutzt werden. Derartige optische Leseeinrichtungen sind als solche in verschiedenen Ausführungsformen bekannt, zum Beispiel als tragbare Handgeräte. So sind Scanner bekannt, die eingerichtet sind, optische Codes auszulesen und die darin codierten Informationen (Daten) zu bestimmen, wobei der optisch auszulesende Code als 1D-, 2D- oder 3D-Code ausgeführt sein kann. Derartige Codescanner können auch in einem Mobiltelefon implementiert sein, welches über eine Kamera sowie eine entsprechende Software-Applikation zur digitalen Bild- und Codeauswertung ausgestattet ist.

Optional kann das Sicherheitsdokument im Schritt 170 mit weiteren Sicherheitsmerkmalen versehen werden, wie sie für Sicherheitsdokumente in verschiedenen Ausführungsformen als solche bekannt sind. Hierzu gehören zum Beispiel ein Regenbogendruck (Irisdruck) oder das Aufdrucken von Zeichen mittels fluoreszierender Farbe wie auch das Herstellen holographischer Sicherheitsmerkmale.

Fig. 2 zeigt eine schematische Darstellung für einen Ablauf zum Prüfen des hergestellten Sicherheitsdokuments. Im Schritt 200 wird ein Sicherheitsdokument bereitgestellt, welches ein optisch auslesbares Sicherheitscodemerkmal aufweist. Das Sicherheitscodemerkmal wird im Schritt 210 mittels einer optischen Lasereinrichtung ausgelesen. Hierbei wird im Schritt 220 ein erster Code in einem ersten Auslesebereich eines Substrats des Sicherheitsdokuments unter einem ersten Blickwinkel relativ zur Oberfläche des Substrats optisch ausgelesen. Der erste Code ist ein erster optischer 1D-, 2D- oder 3D-Code, der mithilfe der optischen Leseeinrichtung ausgelesen werden kann. Im Schritt 230 wird vergleichbar ein zweiter in einem zweiten Auslesebereich des Substrats des Sicherheitsdokuments, weicher wahlweise mit dem ersten Auslesebereich zumindest teilweise überlappt, unter einem zweiten Blickwinkel relativ zur Oberfläche des Substrats mit der optischen Leseeinrichtung ausgelesen. Auch der zweite Code ist ein optischer 1 D-, 2D- oder 3D-Code, welcher von dem ersten Code verschieden ist. Erster und zweiter Code können hinsichtlich der Dimensionalisierung der Codeausbildung verschieden oder gleich sein. Alternativ oder ergänzend können sich der erste und der zweite Code in der konkreten Ausbildung der binären Symbole unterscheiden. So kann beispielsweise einer der Codes ein Strichcode sein, wohingegen der andere Code binäre Symbole in Form von Punkten oder Pixeln aufweist. Es kann aber auch vorgesehen sein, dass es sich bei dem ersten und dem zweiten Code um Strichcodes handelt.

In den Schritten 240 und 250 werden der erste und der zweite ausgelesene Code dekodiert, um erste und zweite Informationen (Daten) zu bestimmen. Hierzu wird eine Decodiereinrichtung genutzt, die mit der optischen Leseeinrichtung, zum Beispiel einer Kamera, in einem Gerät kombiniert sein kann. Alternativ kann der ausgelesene Code an eine entfernt von der optischen Leseeinrichtung angeordnete Decodiereinrichtung übermittelt werden, um dort die ersten und die zweiten Informationen zu bestimmen. Die Decodiereinrichtung kann beispielsweise in einer zentralen Servereinrichtung gebildet sein. Die ersten und die zweiten Informationen bilden zusammen sicherheitsrelevante Informationen, welche für die Prüfung des Sicherheitsdokuments herangezogen wird (Schritt 260). Hierbei kann ein Vergleich mit Referenzinformationen / -daten aus einer zentralen Datenbank vorgesehen sein.

Das Verfahren zum Prüfen des Sicherheitsdokuments kann im Rahmen der digitalen Bildauswertung, also der Auswertung der Bilddaten, die beim optischen Auslesen erzeugt werden, einen Schritt zum Prüfen für einen Farbtonwechsel beim Codeauslesen vorsehen. Es kann vorgesehen sein, dass das Sicherheitscodemerkmal auf dem Substrat des Sicherheitsdokuments einen Hintergrundfarbton verändert, wenn das Substrat unter dem ersten und dem zweiten Blickwinkel ausgelesen wird. Beim Prüfen des Sicherheitsdokuments kann dann vorgesehen sein, dieses nur als echt oder korrekt zu bestimmen, wenn bei der digitalen Bildauswertung ein solcher Farbtonwechsel festgestellt wird.

In vergleichbarer Weise kann die digitale Bildauswertung alternativ oder ergänzend einen Schritt zum Prüfen dahingehend vorsehen, dass bestimmt wird, ob beim Auslesen des ersten und des zweiten Codes eine Kippbewegung für das Sicherheitsdokument (des Substrats) festgestellt wird. Es kann vorgesehen sein, das Sicherheitsdokument nur dann als korrekt oder echt zu bestimmen, wenn eine solche Kippbewegung in den Bildaufnahmen des optischen Auslesens festgestellt wird, wobei die Bildaufnahmen als eine Folge von Einzelbildern und / oder als ein Videofilm vorliegen können.

Fig. 3 zeigt eine schematische Darstellung eines Sicherheitsdokuments 300, welches als eine Plastikkarte ausgeführt ist. Gezeigt sind unterschiedliche Kippstellungen für das Sicherheitsdokument 300 (vgl. Seitenansichten). In den unterschiedlichen Kippstellungen sind ein erster optischer Code 301 in einem ersten Auslesebereich 302 sowie ein zweiter optischer Code 303 in einem zweiten Auslesebereich 304 gezeigt. Je nach Kippstellung des Sicherheitsdokuments 300 ist entweder der erste optische Code 301 oder der zweite optische Code 303, die in dem gezeigten Beispiel jeweils als 1D-Strichcode ausgeführt sind, auslesbar.

Die in der vorstehenden Beschreibung, den Ansprüchen sowie der Zeichnung offenbarten Merkmale können sowohl einzeln als auch in beliebiger Kombination für die Verwirklichung der verschiedenen Ausführungsformen von Bedeutung sein.

## Patentansprüche

1. Verfahren zum Herstellen eines Sicherheitsdokuments (300), aufweisend:
- Bereitstellen eines Substrats für ein Sicherheitsdokument (300); und
- Herstellen eines optisch auslesbaren Sicherheitscodemerkmals, in welchem aus ersten und zweiten Informationen bestehende sicherheitsrelevante Informationen codiert sind, auf dem Substrat, wobei hierbei
- in einem Codegenerator die ersten Informationen in einen ersten Code codiert werden, in welchem die ersten Informationen mittels binärer Symbole codiert sind;
- in dem Codegenerator die zweiten Informationen in einen zweiten Code codiert werden, welcher von dem ersten Code verschieden ist und in welchem die zweiten Informationen mittels binärer Symbole codiert sind;
- mittels einer Bearbeitungsvorrichtung der erste Code als ein erster optischer 1D-, 2D- oder 3D-Code (301) auf dem Substrat in einem ersten Auslesebereich (302) aufgebracht wird, derart, dass der aufgebrachte erste Code unter einem ersten Blickwinkel relativ zur Oberfläche des Substrats optisch auslesbar ist; und
- mittels der Bearbeitungsvorrichtung der zweite Code als ein zweiter optischer 1D- , 2D- oder 3D-Code (303) auf dem Substrat in einem zweiten Auslesebereich (304) aufgebracht wird, derart, dass der aufgebrachte zweite Code unter einem zweiten Blickwinkel relativ zur Oberfläche des Substrats optisch auslesbar ist, welcher von dem ersten Blickwinkel verschieden ist;
**dadurch gekennzeichnet, dass** die ersten Informationen einen kryptografischen Schlüssel umfassen, der nutzbar ist, um elektronische Daten der zweiten Informationen zu entschlüsseln.

2. Verfahren nach Anspruch 1, **dadurch gekennzeichnet, dass** auf dem Substrat der erste Auslesebereich (302) mit einem ersten farblichen Hintergrund und der zweite Auslesebereich (304) mit einem zweiten farblichen Hintergrund ausgebildet werden, wobei eine farbliche Erscheinung der ersten farblichen Hintergrunds und des zweiten farblichen Hintergrunds zumindest dann verschieden ist, wenn der erste Auslesebereich (302) unter dem ersten Blickwinkel und der zweite Auslesebereich (304) unter dem zweiten Blickwinkel betrachtet werden.

3. Verfahren nach Anspruch 1 oder 2, **dadurch gekennzeichnet, dass** der erste und / oder der zweite Code als optischer Code binärer Symbol gemäß einer Codeart aus der folgenden Gruppe ausgebildet wird: 1D-Strichcode, 2D-Stapelcode, 2D-Matrixcode, 2D-QR-Code und 3D-Farbcode.

4. Verfahren nach mindestens einem der Ansprüche 1 bis 3, dadurch **gekennzeich-net**, dass der erste und der zweite Code unterschiedlichen Codearten entsprechend ausgebildet werden.

5. Verfahren nach mindestens einem der vorangehenden Ansprüche, **dadurch gekennzeichnet, dass** der erste und der zweite Auslesebereich (302, 304) im Wesentlichen vollständig überlappend angeordnet werden.

6. Verfahren nach mindestens einem der vorangehenden Ansprüche, **dadurch gekennzeichnet, dass** der erste und der zweite Code auf dem Substrat unter einer flächigen Anordnung optischer Linsen aufgebracht werden.

7. Verfahren nach mindestens einem der vorangehenden Ansprüche, **dadurch gekennzeichnet, dass** der erste und / oder der zweite Code mittels Laserbearbeitung auf dem Substrat hergestellt werden.

8. Verfahren nach mindestens einem der vorangehenden Ansprüche, **dadurch gekennzeichnet, dass** der zweite Auslesebereich (304) mit dem ersten Auslesebereich (302) zumindest teilweise überlappt.

9. Sicherheitsdokument, aufweisend:
- ein Substrat; und
- ein Sicherheitscodemerkmal, welches auf dem Substrat optisch auslesbar aufgebracht ist und Folgendes aufweist:
- einen ersten Code, der als ein erster optischer 1D-, 2D- oder 3D-Code (301) in einem ersten Auslesebereich (302) auf dem Substrat aufgebracht ist, derart, dass der aufgebrachte erste Code unter einem ersten Blickwinkel relativ zur Oberfläche des Substrats optisch auslesbar ist; und
- einen zweiten Code, der als ein zweiter optischer 1D-, 2D- oder 3D-Code (303) in einem zweiten Auslesebereich (304) auf dem Substrat aufgebracht ist, derart, dass der aufgebrachte zweite Code unter einem zweiten Blickwinkel relativ zur Oberfläche des Substrats optisch auslesbar ist, welcher von dem ersten Blickwinkel verschieden ist;
**dadurch gekennzeichnet, dass** der erste Code mittels binärer Symbole codierte erste Informationen und der zweite Code mittels binärer Symbole codierte zweite Informationen repräsentieren und die ersten und die zweiten Informationen zusammen sicherheitsrelevante Informationen bilden, wobei die ersten Informationen einen kryptografischen Schlüssel umfassen, der nutzbar ist, um elektronische Daten der zweiten Informationen zu entschlüsseln.

10. Verfahren zum Prüfen eines Sicherheitsdokuments, aufweisend:
- Bereitstellen eines Sicherheitsdokuments, welches ein optisch auslesbares Sicherheitscodemerkmal aufweist;
- Auslesen des optisch auslesbaren Sicherheitscodemerkmals, wobei hierbei
- mittels einer optischen Leseeinrichtung ein erster Code in einem ersten Auslesebereich (302) eines Substrats des Sicherheitsdokuments unter einem ersten Blickwinkel relativ zur Oberfläche des Substrats optisch ausgelesen wird, wobei der erste Code ein erster optischer 1D-, 2D- oder 3D-Code (301) ist;
- mittels der optischen Leseeinrichtung ein zweiter Code in einem zweiten Auslesebereich (304) des Substrats des Sicherheitsdokuments unter einem zweiten Blickwinkel relativ zur Oberfläche des Substrats optisch ausgelesen wird, wobei der zweite Code ein zweiter optischer 1D-, 2D- oder 3D-Code (303) ist;
**gekennzeichnet, durch** Bestimmen sicherheitsrelevanter Informationen, die dem Sicherheitscodemerkmal zugeordnet ist und aus ersten und zweiten Informationen bestehen, wobei hierbei mit Hilfe einer Decodiereinrichtung die ersten Informationen mittels Decodieren des ausgelesenen ersten Codes und die zweiten Informationen mittels Decodieren des ausgelesenen zweiten Codes bestimmt werden und elektronische Daten der zweiten Informationen mit Hilfe eines von den ersten Informationen umfassten kryptografischen Schlüssels entschlüsselt werden.

11. Verfahren nach Anspruch 10, **dadurch gekennzeichnet, dass** beim Auslesen mittels der Leseeinrichtung Bilder aufgenommen werden, welche ein Kippen des Substrats zwischen dem ersten und dem zweiten Blickwinkel relativ zur optischen Leseeinrichtung dokumentieren.

12. Verfahren nach Anspruch 10 oder 11, **dadurch gekennzeichnet, dass** beim Auslesen mittels der Leseeinrichtung Bilder aufgenommen werden, welcher einen Hintergrundfarbwechsel beim Kippen des Substrats zwischen dem ersten und dem zweiten Blickwinkel relativ zur optischen Leseeinrichtung dokumentieren.

13. Verfahren nach mindestens einem der Ansprüche 10 bis 12, **dadurch gekennzeichnet, dass** zum Prüfen des Sicherheitsdokuments die ersten Informationen, die zweiten Informationen und / oder die sicherheitsrelevanten Informationen mit Referenzinformation verglichen werden.

14. Verfahren nach Anspruch 13, **dadurch gekennzeichnet, dass** die ersten Informationen, die Referenzinformation lokal in der optischen Leseeinrichtung und / oder entfernt in einer Datenbank vorliegen.

## Claims

1. A method for producing a security document (300), comprising:
- providing a substrate for a security document (300); and
- producing an optically readable security code feature, in which security-relevant information consisting of first and second information is encoded, on the substrate, wherein in this case
- the first information is encoded in a code generator into a first code, in which the first information is encoded by means of binary symbols;
- the second information is encoded in the code generator into a second code, which is different from the first code and in which the second information is encoded by means of binary symbols;
- the first code is applied on the substrate by means of a machining device as a first optical 1D, 2D, or 3D code (301) in a first reading region (302) in such a manner that the applied first code can be optically read at a first viewing angle relative to the surface of the substrate; and
- the second code is applied on the substrate by means of the machining device as a second optical 1D, 2D, or 3D code (303) in a second reading region (304) in such a manner that the applied second code can be optically read at a second viewing angle relative to the surface of the substrate, which viewing angle is different from the first viewing angle;
**characterized in that** the first information comprises a cryptographic key, which can be used to decrypt electronic data of the second information.

2. The method according to Claim 1, **characterized in that** on the substrate, the first reading region (302) is formed with a first coloured background and the second reading region (304) is formed with a second coloured background, wherein a coloured appearance of the first coloured background and of the second coloured background is at least different when the first reading region (302) is observed at the first viewing angle and the second reading region (304) is observed at the second viewing angle.

3. The method according to Claim 1 or 2, **characterized in that** the first and/or the second code is formed as an optical code of binary symbols according to a code type from the following group: 1D barcode, 2D stacked code, 2D matrix code, 2D QR code, and 3D colour code.

4. The method according to at least one of Claims 1 to 3, **characterized in that** the first and the second code are formed corresponding to different code types.

5. The method according to at least one of the preceding claims, **characterized in that** the first and the second reading region (302, 304) are arranged in a substantially completely overlapping manner.

6. The method according to at least one of the preceding claims, **characterized in that** the first and the second code are applied on the substrate under a flat arrangement of optical lenses.

7. The method according to at least one of the preceding claims, **characterized in that** the first and/or the second code is/are produced on the substrate by means of laser machining.

8. The method according to at least one of the preceding claims, **characterized in that** the second reading region (304) at least partially overlaps with the first reading region (302).

9. A security document, having:
- a substrate; and
- a security document feature, which is applied on the substrate in an optically readable manner and comprises the following:
- a first code, which is applied on the substrate as a first optical 1D, 2D, or 3D code (301) in a first reading region (302) in such a manner that the applied first code can be optically read at a first viewing angle relative to the surface of the substrate; and
- a second code, which is applied on the substrate as a second optical 1D, 2D, or 3D code (303) in a second reading region (304) in such a manner that the applied second code can be optically read at a second viewing angle relative to the surface of the substrate, which viewing angle is different from the first viewing angle;
**characterized in that** the first code represents encoded first information by means of binary symbols and the second code represents encoded second information by means of binary symbols and the first and the second information together form security-relevant information, wherein the first information comprises a cryptographic key, which can be used to decrypt electronic data of the second information.

10. A method for checking a security document, comprising:
- providing a security document, which has an optically readable security code feature;
- reading the optically readable security code feature, wherein in this case
- a first code in a first reading region (302) of a substrate of the security document is optically read at a first viewing angle relative to the surface of the substrate by means of an optical reading device, wherein the first code is a first optical 1D, 2D, or 3D code (301);
- a second code in a second reading region (304) of the substrate of the security document is optically read at a second viewing angle relative to the surface of the substrate by means of the optical reading device, wherein the second code is a second optical 1D, 2D, or 3D code (303);
**characterized by** determining security-relevant information, which is assigned to the security code feature and consists of first and second information, wherein in this case, the first information is determined with the aid of a decoding device by means of the decoding of the first code that is read and the second information is determined by means of the decoding of the second code that is read and electronic data of the second information are decrypted with the aid of a cryptographic key contained in the first information.

11. The method according to Claim 10, **characterized in that** images are recorded during the reading by means of the reading device, which document a tilting of the substrate between the first and the second viewing angle relative to the optical reading device.

12. The method according to Claim 10 or 11, **characterized in that** images are recorded during the reading by means of the reading device, which document a background colour change during the tilting of the substrate between the first and the second viewing angle relative to the optical reading device.

13. The method according to at least one of Claims 10 to 12, **characterized in that** to check the security document, the first information, the second information and/or the security-relevant information are compared with reference information.

14. The method according to Claim 13, **characterized in that** the first information, the reference information are present locally in the optical reading device and/or remotely in a database.

## Revendications

1. Procédé de fabrication d'un document de sécurité (300), comportant :
- la préparation d'un substrat pour un document de sécurité (300) ; et
- la réalisation d'une caractéristique de code de sécurité lisible optiquement, dans laquelle sont codées, sur le substrat, des informations en rapport avec la sécurité composées de premières et deuxièmes informations, sachant à cet effet que
- dans un générateur de code, les premières informations sont codées dans un premier code, dans lequel les premières informations sont codées au moyen de symboles binaires ;
- dans le générateur de code, les deuxièmes informations sont codées dans un deuxième code, lequel est différent du premier code, et dans lequel les deuxièmes informations sont codées au moyen de symboles binaires ;
- au moyen d'un dispositif d'usinage, le premier code est appliqué au substrat dans un premier secteur de lecture (302) en tant qu'un premier code unidimensionnel, bidimensionnel ou tridimensionnel optique (301) de telle manière que le premier code appliqué peut être optiquement lisible sous un premier angle de vision par rapport à la surface du substrat ; et
- au moyen du dispositif d'usinage, le deuxième code est appliqué au substrat dans un deuxième secteur de lecture (304) en tant qu'un deuxième code unidimensionnel, bidimensionnel ou tridimensionnel optique (303), de telle manière que le deuxième code appliqué peut être optiquement lisible sous un deuxième angle de vision par rapport à la surface du substrat, lequel est différent du premier angle de vision ;
**caractérisé en ce que** les premières informations comprennent une clé cryptographique, qui est utile pour décoder les données électroniques des deuxièmes informations.

2. Procédé selon la revendication 1, **caractérisé en ce que** sur le substrat, le premier secteur de lecture (302) est constitué avec un premier arrière-plan en couleur et le deuxième secteur de lecture (304) est constitué avec un deuxième arrière-plan en couleur, sachant qu'une apparence couleur du premier arrière-plan en couleur et du deuxième arrière-plan en couleur est ensuite au moins différente, lorsque le premier secteur de lecture (302) est observé sous le premier angle de vision et le deuxième secteur de lecture (304) est observé sous le deuxième angle de vision.

3. Procédé selon la revendication 1 ou 2, **caractérisé en ce que** le premier et/ou le deuxième code est/sont constitué(s) sous la forme de code optique de symboles binaires selon un type de code à partir du groupe suivant : code à barres unidimensionnel, code en pile bidimensionnel, code matriciel bidimensionnel, code à réponse rapide (QR) bidimensionnel et code couleur tridimensionnel.

4. Procédé selon au moins l'une quelconque des revendications 1 à 3, **caractérisé en ce que** le premier et le deuxième code sont constitués selon des types de code différents.

5. Procédé selon au moins l'une quelconque des revendications précédentes, **caractérisé en ce que** le premier et le deuxième secteur de lecture (302, 304) sont disposés pour l'essentiel complètement en superposition.

6. Procédé selon au moins l'une quelconque des revendications précédentes, **caractérisé en ce que** le premier et le deuxième code sont appliqués sur le substrat selon une disposition plane de lentilles optiques.

7. Procédé selon au moins l'une quelconque des revendications précédentes, **caractérisé en ce que** le premier et/ou le deuxième code sont réalisés sur un substrat au moyen d'un usinage au laser.

8. Procédé selon au moins l'une quelconque des revendications précédentes, **caractérisé en ce que** le deuxième secteur de lecture (304) chevauche au moins en partie le premier secteur de lecture (302).

9. Document de sécurité, comportant :
- un substrat ; et
- une caractéristique de code de sécurité, laquelle est appliquée sur le substrat de façon optiquement lisible et comporte les éléments suivants :
- un premier code qui est appliqué sur le substrat en tant qu'un premier code unidimensionnel, bidimensionnel ou tridimensionnel optique (301) dans un premier secteur de lecture (302) de telle manière que le premier code appliqué est optiquement lisible sous un premier angle de vision par rapport à la surface du substrat ; et
- un deuxième code, qui est appliqué au substrat en tant qu'un deuxième code unidimensionnel, bidimensionnel ou tridimensionnel optique (303) dans un deuxième secteur de lecture (304) de telle manière que le deuxième code appliqué est optiquement lisible sous un deuxième angle de vision par rapport à la surface du substrat, lequel est différent du premier angle de vision ;
**caractérisé en ce que** le premier code représente des premières informations codées au moyen de symboles binaires et le deuxième code représente des deuxièmes informations au moyen de symboles binaires et les premières et deuxièmes informations forment ensemble des informations en rapport avec la sécurité, sachant que les premières informations comprennent une clé cryptographique, qui est utile pour décoder les données électroniques des deuxièmes informations.

10. Procédé de vérification d'un document de sécurité, comportant :
- la préparation d'un document de sécurité, lequel comporte une caractéristique de code de sécurité lisible optiquement ;
- la lecture de la caractéristique de code de sécurité lisible optiquement, sachant à cet effet qu'
- un premier code est lu optiquement au moyen d'un système de lecture optique dans un premier secteur de lecture (302) d'un substrat du document de sécurité sous un premier angle de vision par rapport à la surface du substrat, sachant que le premier code est un premier code unidimensionnel, bidimensionnel ou tridimensionnel optique (301) ;
- un deuxième code est lu optiquement au moyen d'un système de lecture optique dans un deuxième secteur de lecture (304) du substrat du document de sécurité sous un deuxième angle de vision par rapport à la surface du substrat, sachant que le deuxième code est un deuxième code unidimensionnel, bidimensionnel ou tridimensionnel optique (303) ;
**caractérisé par** la détermination d'informations en rapport avec la sécurité, qui sont attribuées à la caractéristique de code de sécurité et sont composées des premières et deuxièmes informations, sachant à cet effet qu'à l'aide d'un système de décodage, les premières informations sont déterminées au moyen du décodage du premier code lu et les deuxièmes informations sont déterminées au moyen du décodage du deuxième code lu et des données électroniques des deuxièmes informations sont décodées à l'aide d'une clé cryptographique comprise par les premières informations.

11. Procédé selon la revendication 10, **caractérisé en ce que** des images sont enregistrées lors de la lecture au moyen du système de lecture, lesquelles documentent un basculement du substrat entre le premier et le deuxième angle de vision par rapport au système de lecture optique.

12. Procédé selon la revendication 10 ou 11, **caractérisé en ce que** des images sont enregistrées lors de la lecture au moyen du système de lecture, lesquelles documentent un changement de couleur d'arrière-plan lors du basculement du substrat entre le premier et le deuxième angle de vision par rapport au système de lecture optique.

13. Procédé selon au moins l'une quelconque des revendications 10 à 12, **caractérisé en ce que** les premières informations, les deuxièmes informations et/ou les informations en rapport avec la sécurité sont comparées à l'information de référence pour la vérification du document de sécurité.

14. Procédé selon la revendication 13, **caractérisé en ce que** les premières informations, l'information de référence sont localement présentes dans le système de lecture et/ou à distance dans une banque de données.
